# FASCICULE DE BREVET EUROPEEN

(11) **EP 0 564 313 B1**
(45) Date de publication et mention de la délivrance du brevet: **29.11.1995**
(21) Numéro de dépôt: 93400655.2
(22) Date de dépôt: 16.03.1993
(51) Int. Cl.: F23D 14/24

(54) **Tête de combustion pour brûleur à gaz, et brûleur équipe d'une telle tête**
Brennerkopf für Gasbrenner und Brenner mit einem solchen Kopf
Burner head for gas burner and burner with such a head

(30) Priorité: 03.04.1992 FR 9204065
(43) Date de publication de la demande: 06.10.1993
(73) Titulaire: CUENOD THERMOTECHNIQUE S.A., F-74112 Annemasse Cédex (FR)
(72) Inventeur: Lauliac, Louis, F-74240 Gaillard (FR); Masoni, Fabrice, F-74100 Vetraz-Monthoux (FR); Porru, François, F-01210 Fernay-Voltaire (FR)
(74) Mandataire: Peuscet, Jacques

(56) Documents cités:
- DE-A- 1 751 882
- DE-A- 3 815 311
- DE-U- 8 715 156
- DE-U- 8 814 690
- DE-U- 9 012 283
- FR-A- 2 641 057
- US-A- 3 229 915

## Description

La présente invention concerne une tête de combustion pour brûleur à gaz, et a pour objet une telle tête de combustion agencée de manière à ce que les gaz de combustion rejetés soient en-dessous des tolérances fixées par les normes, en particulier l'oxyde d'azote.

De nombreuses dispositions ont été prises, jusqu'ici, pour diminuer le taux d'oxydes d'azote contenu dans les gaz de combustion des brûleurs, en particulier à gaz.

On sait qu'une combustion complète dépend d'un certain nombre de facteurs, comme la finesse des particules du combustible, la proportion du mélange combustible-comburant, le guidage du combustible et du comburant pour assurer le mélange adéquat...La demanderesse a constaté que, toutes choses étant égales par ailleurs, ce dernier facteur, à savoir le guidage du combustible et du comburant, a une importance particulière, notamment en ce qui concerne les oxydes d'azote.

On a proposé, selon US-A-3 229 915, une tête de combustion comportant un embout tubulaire de révolution, au moins un gicleur d'alimentation en combustible monté à l'intérieur dudit embout, un déflecteur à ailettes inclinées, ménageant entre elles des fentes sensiblement radiales, une alimentation principale en comburant, effectuée à travers les fentes dudit déflecteur, ladite tête comprenant, en outre, un canal annulaire périphérique situé à l'intérieur dudit embout et équipé d'ailettes longitudinales pour le guidage du comburant traversant le canal périphérique, ces ailettes longitudinales étant prévues pour optimiser le mélange de ce comburant avec le combustible.

La demanderesse a constaté, expérimentalement, après avoir disposé le déflecteur dans toutes les positions relatives des fentes des ailettes du déflecteur par rapport aux ailettes longitudinales, que c'est lorsque lesdites fentes coïncident avec les ailettes longitudinales et que les ailettes longitudinales s'étendent radialement que le taux des oxydes d'azote présents dans les gaz brûlés est le plus bas.

Ainsi, une tête de combustion pour brûleur à gaz, comportant un embout tubulaire de révolution, au moins un gicleur d'alimentation en combustible monté à l'intérieur dudit embout, un déflecteur à ailettes inclinées, ménageant entre elles des fentes sensiblement radiales, une alimentation principale en comburant, effectuée à travers les fentes dudit déflecteur, ladite tête comprenant, en outre, un canal annulaire périphérique situé à l'intérieur dudit embout et équipé d'ailettes longitudinales pour le guidage du comburant traversant le canal périphérique, est caractérisée par le fait que les ailettes longitudinales s'étendent radialement et les fentes sensiblement radiales, ménagées entre elles par les ailettes inclinées du déflecteur, coïncident avec les ailettes longitudinales.

Avantageusement, le déflecteur est porté par un support étoilé de répartition de gaz monté, axialement, sur le gicleur d'alimentation disposé selon l'axe de l'embout.

De préférence, le support étoilé de répartition de gaz est monté coulissant, selon l'axe de l'embout ; le support étoilé est monté coulissant sur le gicleur d'alimentation.

En variante, le déflecteur est porté par une pluralité de gicleurs disposés circonférentiellement, autour de l'axe de l'embout, et assurant la répartition du gaz ; avantageusement, l'ensemble formé par la pluralité de gicleurs et le déflecteur est réglable axialement.

De manière préférée, le positionnement, circonférentiellement, du déflecteur est assuré par les ailettes longitudinales.

De préférence, le canal annulaire périphérique a une section décroissante vers l'extérieur, l'embout se terminant par une partie tronconique.

Selon une disposition avantageuse, le déflecteur est placé près de la sortie de l'embout, dans la position dite de "serrage-avant".

De préférence, l'encombrement diamétral des ailettes du déflecteur est légèrement supérieur au diamètre du cercle passant par les bords intérieurs des ailettes longitudinales, en sorte que les ailettes sont maintenues par coincement.

L'invention a également pour objet un brûleur à gaz comportant une tête de combustion selon la présente invention.

Pour mieux faire comprendre l'objet de l'invention, on va en décrire, maintenant, à titre d'exemple purement illustratif et non limitatif, un mode de réalisation représenté sur le dessin annexé.

Sur ce dessin :
- la figure 1 montre, en coupe, en partie, un tête de combustion conforme à l'invention, pour brûleur à gaz.
- la figure 2 est une vue axiale du brûleur montré sur la figure 1.

En se reportant à la figure 1, la tête de combustion 1 comporte un embout tubulaire 2, de révolution autour d'un axe 3. Selon l'axe 3, un gicleur principal 4, en forme de tube creux, permet l'alimentation en combustible, lequel est propulsé à l'extérieur du gicleur par la face d'extrémité 5 de celui-ci ; un support étoilé 6 est percé d'un alésage axial 7 par lequel il est monté coulissant sur le gicleur principal 4, avec interposition d'un joint 8 ; une tige de réglage 9 permet d'ajuster la position du support 6 le long du gicleur principal 4.

Les branches de l'étoile du support étoilé 6 définissent, d'une part, des passages, repérés par les flèches 17, 18, pour l'air principal soufflé dans la tête de combustion, de la droite vers la gauche sur la figure 1, et, d'autre part, des passages radiaux pour le combustible, repérés par les flèches 10 et 11, en combinaison avec un déflecteur 12 solidarisé au support 6 sur la partie 13 de la face frontale dudit support 6, située au centre, l'autre partie 14, située à la périphérie, étant légèrement décalée axialement vers le gicleur 4.
Le déflecteur 12 comporte une pluralité d'ailettes 15, six ailettes dans l'exemple représenté ; les ailettes 15 sont inclinées par rapport à un plan perpendiculaire à l'axe 3 ; elles ménagent ainsi, entre elles, des fentes radiales 16, visibles sur la figure 2. Le déflecteur 12 est, comme on le sait, destiné à la stabilisation des flammes du brûleur à air soufflé : il est, d'ailleurs, souvent appelé "accroche-flamme" par l'homme du métier ; l'inclinaison des ailettes 15 permet d'imprimer un mouvement de rotation au mélange combustible-comburant principal.

L'embout tubulaire 2 comprend une partie 2a, de section circulaire, et une partie 2b tronconique convergeant vers l'extérieur ; à l'intérieur de l'embout 2, des ailettes longitudinales 19 sont disposées dans le canal périphérique, repéré par la flèche 20, existant entre la périphérie extérieure 21 du support étoilé 6, et la surface intérieure de l'embout 2.

Selon l'invention, les fentes radiales 16, entre les ailettes 15, coïncident avec ailettes longitudinales 19 : cela est visible sur la figure 2 ; c'est, en effet, dans cette position relative que le taux d'oxydes d'azote présents dans les gaz brûlés, à la sortie du brûleur, est le plus bas, comme l'a constaté la demanderesse à la suite de nombreux essais ; ces essais ont également révélé que, en combinaison avec cette disposition, la position axiale du déflecteur 12 étant conditionnée par le réglage axial du support étoilé 6, habituellement utilisé pour ajuster la quantité et la vitesse de l'air périphérique secondaire, traversant le canal 20, le taux d'oxydes d'azote est le plus bas lorsque le déflecteur est le plus près de la sortie du brûleur, dans la position dite de "serrage-avant", pour employer le terme de l'homme du métier, comme le montre la figure 1.

Pour maintenir le déflecteur 12, circonférentiellement, dans la position selon l'invention, l'encombrement diamétral des ailettes du déflecteur 12 est légèrement supérieur au diamètre du cercle passant par les bords intérieurs des ailettes longitudinales 19 : grâce à cette disposition, le support 6 est présenté dans l'embout en ayant son axe incliné par rapport à celui de l'embout, puis le support 6 est redressé pour faire coïncider son axe avec celui de l'embout ; à la fin de cette manoeuvre, les bords des ailettes 15 sont coincés sur les bords intérieurs des ailettes 19.

La tête de combustion qui vient d'être décrite comporte un gicleur 4 d'alimentation en combustible, monté axialement à l'intérieur dudit embout, sur lequel est monté coulissant, axialement, le support étoilé 6 qui porte le déflecteur 12 ; en variante, non représentée, la répartition du gaz est assurée par une pluralité de gicleurs 4 disposés circonférentiellement, autour de l'axe de l'embout, et portant le déflecteur 12, l'ensemble formé par les gicleurs et le déflecteur étant réglable axialement sur une tige de réglage disposée selon l'axe de l'embout 2.

On vient de décrire une tête de combustion, selon l'invention, pour brûleur à gaz ; l'invention a également pour objet un brûleur équipé d'une telle tête.

## Revendications

1. Tête de combustion (1) pour brûleur à gaz, comportant un embout (2) tubulaire de révolution, au moins un gicleur (4) d'alimentation en combustible monté à l'intérieur dudit embout (2), un déflecteur (12) à ailettes (15) inclinées, ménageant entre elles des fentes (16) sensiblement radiales, une alimentation principale en comburant, effectuée à travers les fentes (16) dudit déflecteur (12), ladite tête (1) comprenant, en outre, un canal annulaire périphérique (20) situé à l'intérieur dudit embout (2) et équipé d'ailettes (19) longitudinales pour le guidage du comburant traversant le canal périphérique (20), caractérisée par le fait que les ailettes longitudinales (19) s'étendent radialement et les fentes (16) sensiblement radiales, ménagées entre elles par les ailettes (15) inclinées du déflecteur (12), coïncident avec les ailettes longitudinales (19) ;

2. Tête de combustion selon la revendication 1, caractérisée par le fait que le déflecteur (12) est porté par un support étoilé (6) de répartition de gaz monté axialement, sur le gicleur (4) d'alimentation disposé selon l'axe de l'embout (2) ;

3. Tête de combustion selon la revendication 2, caractérisée par le fait que le support étoilé (6) est monté coulissant sur le gicleur (4) d'alimentation ;

4. Tête de combustion selon la revendication 1, caractérisée par le fait que le déflecteur (12) est porté par une pluralité de gicleurs disposés circonférentiellement, autour de l'axe de l'embout, et assurant la répartition du gaz ;

5. Tête de combustion selon la revendication 4, caractérisée par le fait que l'ensemble formé par la pluralité de gicleurs et le déflecteur (12) est réglable axialement ;

6. Tête de combustion selon l'une des revendications 1 à 5, caractérisée par le fait que le positionnement, circonférentiellement, du déflecteur (12) est assuré par les ailettes longitudinales (19) ;

7. Tête de combustion selon l'une des revendications 1 à 6, caractérisée par le fait que le canal annulaire périphérique (20) a une section décroissante vers l'extérieur, l'embout (2) se terminant par une partie tronconique (2b) ;

8. Tête de combustion selon l'une des revendications 1 à 7, caractérisée par le fait que le déflecteur (12) est placé près de la sortie de l'embout (2), dans la position dite de "serrage-avant" ;

9. Tête de combustion selon l'une des revendications 6 à 8, caractérisée par le fait que l'encombrement diamétral des ailettes (15) du déflecteur (12) est légèrement supérieur au diamètre du cercle passant par les bords intérieurs des ailettes longitudinales (19), en sorte que les ailettes (15) sont maintenues par coincement ;

10. Brûleur à gaz, caractérisé par le fait qu'il comporte une tête de combustion selon l'une des revendications 1 à 9 précédentes.

## Claims

1. Burner head (1) for gas burner, including an axisymmetric tubular end shroud (2), at least one nozzle (4) for supplying fuel mounted inside the said end shroud (2), a deflector (12) with inclined fins (15) forming substantially radial slits (16) between them, a main supply of oxidizing agent effected through the slits (16) of the said deflector (12), the said head (1) furthermore comprising a peripheral annular duct (20) situated inside the said end shroud (2) and equipped with longitudinal fins (19) for guiding the oxidizing agent passing through the peripheral duct (20), characterized in that the longitudinal fins (19) extend radially and the substantially radial slits (16) formed between them by the inclined fins (15) of the deflector (12) coincide with the longitudinal fins (19);

2. Burner head according to Claim 1, characterized in that the deflector (12) is borne by a star-shaped gas-distributor support (6) mounted axially on the supply nozzle (4) arranged along the axis of the end shroud (2);

3. Burner head according to Claim 2, characterized in that the star-shaped support (6) is mounted so that it can slide on the supply nozzle (4);

4. Burner head according to Claim 1, characterized in that the deflector (12) is borne by a plurality of nozzles arranged circumferentially about the axis of the end shroud, and providing for the distribution of the gas;

5. Burner head according to Claim 4, characterized in that the assembly formed by the plurality of nozzles and the deflector (12) is axially adjustable;

6. Burner head according to one of Claims 1 to 5, characterized in that the circumferential positioning of the deflector (12) is provided by the longitudinal fins (19);

7. Burner head according to one of Claims 1 to 6, characterized in that the peripheral annular duct (20) has a cross-section which decreases towards the outside, the end shroud (2) ending in a frustoconical part (2b);

8. Burner head according to one of Claims 1 to 7, characterized in that the deflector (12) is placed close to the outlet of the end shroud (2) in the so-called "forward securing" position;

9. Burner head according to one of Claims 6 to 8, characterized in that the diametral bulk of the fins (15) of the deflector (12) is slightly greater than the diameter of the circle passing through the inside edges of the longitudinal fins (19) so that the fins (15) are held by jamming;

10. Gas burner, characterized in that it includes a burner head according to one of the preceding Claims 1 to 9.

## Patentansprüche

1. Brennerkopf (1) für Gasbrenner, umfassend einen rohrförmigen Wirbelstutzen (2) mit mindestens einer Brennstoffzufuhrdüse (4), die im Inneren des Stutzens (2) angeordnet ist, einen mit geneigten Flügeln (15) versehenen Deflektor (12), wobei die Flügel (15) zwischen sich leicht radiale Schlitze (16) bilden, eine Hauptzufuhr von Oxydationsmittel, die quer zu den Schlitzen (16) des Deflektors (12) erfolgt, wobei der Brennerkopf (1) darüber hinaus einen ringförmigen äußeren Kanal (20) aufweist, der im Inneren des Stutzens (2) angeordnet ist und mit Längsflügeln (19) zur Führung des den Kanal (20) passierenden Oxydationsmittels versehen ist, dadurch gekennzeichnet, daß die Längsflügel (19) sich radial erstrecken und die leicht radialen Schlitze (16), die durch die geneigten Flügel (15) des Deflektors (12) gebildet werden, mit den Längsflügeln (19) deckungsgleich sind.

2. Brennerkopf nach Anspruch 1, dadurch gekennzeichnet, daß der Deflektor (12) von einer sternförmigen Aufnahme (6) zur Gasverteilung gehalten wird, die entsprechend der Achse des Stutzens (2) axial auf der Düse (4) befestigt ist.

3. Brennerkopf nach Anspruch 2, dadurch gekennzeichnet, daß die sternförmige Aufnahme (6) verschieblich auf der Zufuhrdüse (4) angeordnet ist.

4. Brennerkopf nach Anspruch 1, dadurch gekennzeichnet, daß der Deflektor (12) von einer Vielzahl von Düsen getragen wird, die umfänglich entlang der Achse des Stutzens angeordnet sind und die Verteilung des Gases gewährleisten.

5. Brennerkopf nach Anspruch 4, dadurch gekennzeichnet, daß die durch die Vielzahl von Düsen und den Deflektor (12) gebildete Anordnung axial regelbar ist.

6. Brennerkopf nach einem der Ansprüche 1 bis 5, dadurch gekennzeichnet, daß die umfängliche Einstellung des Deflektors (12) durch die Längsflügel (19) gewährleistet wird.

7. Brennerkopf nach einem der Ansprüche 1 bis 6, dadurch gekennzeichnet, daß der äußere ringförmige Kanal (20) einen sich nach außen verjüngenden Querschnitt besitzt, wobei der Stutzen (2) mit einem kegelstumpfförmigen Teil (2b) abschließt.

8. Brennerkopf nach einem der Ansprüche 1 bis 7, dadurch gekennzeichnet, daß der Deflektor (12) nahe des Austritts des Stutzens (2) in der sogenannten "vorderen Anstellung" angeordnet ist.

9. Brennerkopf nach einem der Ansprüche 6 bis 8, dadurch gekennzeichnet, daß die diametralen Abmessungen der Flügel (15) des Deflektors (12) geringfügig größer als der Durchmesser an dem inneren Rand der Längsflügel (19) umlaufenden Kreises sind, derart, daß die Flügel (15) durch Klemmung gehalten werden.

10. Gasbrenner, dadurch gekennzeichnet, daß er einen Brennerkopf nach einem der vorstehenden Ansprüche 1 bis 9 umfaßt.
